# EUROPÄISCHE PATENTANMELDUNG

(11) **EP 4 488 449 A1**
(43) Veröffentlichungstag der Anmeldung: **08.01.2025**
(21) Anmeldenummer: 24183102.3
(22) Anmeldetag: 19.06.2024
(51) Int. Cl.: E02B 3/10

(54) **HOCHWASSERSCHUTZVORRICHTUNG**

(30) Priorität: 06.07.2023 EP 23183995
(71) Anmelder: Aeschlimann Asphalt Engineering AG, 4800 Zofingen (CH)
(72) Erfinder: AESCHLIMANN, Heinz, 6052 Hergiswil (CH)
(74) Vertreter: EGLI-EUROPEAN PATENT ATTORNEYS

(57) **Zusammenfassung**

Eine Hochwasserschutzvorrichtung (1) umfasst zumindest ein Grundelement (2) und ein Wandelement (3), wobei das Grundelement (2) dazu ausgebildet ist, in den Untergrund eingebracht zu sein, und das Grundelement (2) einen Aufnahmeraum (4) für das Wandelement (3) bildet. Das Wandelement (3) kann in Bezug auf das Grundelement (2) eine erste Position einnehmen, in der es vollständig in dem Aufnahmeraum (4) aufgenommen ist, und eine zweite Position, in der es aus dem Aufnahmeraum (4) vorsteht. Die Hochwasserschutzvorrichtung (1) ist so ausgebildet, dass das Wandelement (3) durch Einbringen einer Flüssigkeit, insbesondere Wasser, in den Aufnahmeraum (4) von der ersten Position in die zweite Position bringbar ist. Das Wandelement weist weiter zumindest ein Klappengegenelement (30) auf und das Grundelement umfasst zumindest eine schwenkbare Klappe (9), die ausgebildet ist, in das Klappengegenelement (30) einzugreifen, wenn das Wandelement (3) in der zweiten Position vorgesehen ist, um das Wandelement (3) in der zweiten Position zu halten.

## Beschreibung

Die vorliegende Erfindung betrifft eine Hochwasserschutzvorrichtung, sowie die Verwendung einer Hochwasserschutzvorrichtung zum Schutz vor Hochwasser.

Eine Hochwasserschutzvorrichtung kann beispielsweise als eine Schutzwand ausgebildet sein, die Bereiche in der Nähe eines Gewässers, wie zum Beispiel eines Flusses oder eines Sees, vor Hochwasser schützen kann. Durch die Schutzwand ist es beispielsweise möglich, Überschwemmungswasser zurückzuhalten und/oder zu stauen.

Dabei kann es wünschenswert sein, den Zugang zu Gewässern freizuhalten oder von dauerhaften Schutzvorrichtungen freizuhalten. Daher kommen beispielsweise mobile Schutzwände zum Einsatz, die bei Bedarf errichtet werden können. Diese müssen jedoch rechtzeitig vor einem Hochwasser errichtet werden.

Hierzu ist aus DE 44 37 098 A1 ein in einer Kanalgrube angeordnetes Wandelement einer Hochwasserschutzvorrichtung bekannt, das mit einem Schwimmer versehen ist. Die Kanalgrube ist flutbar, um das Wandelement in eine angehobene Position zu bringen. Bei Absinken des Flüssigkeitsstands versinkt das Wandelement wieder in der Kanalgrube.

GB 2 369 387 A beschreibt ein Wandelement einer Hochwasserschutzvorrichtung, das als Schwimmkörper in einem Grundkörper vorgesehen ist. Wenn Wasser den Grundkörper flutet, wird der Schwimmkörper angehoben. Der Schwimmkörper senkt sich wieder, wenn das Wasser abläuft.

US 7,972,081 B2 beschreibt ein vertikal verfahrbares Wandelement einer Hochwasserschutzvorrichtung, das mittels federnd gelagerter Stützelemente in einer oberen Position gehalten werden kann.

GB 2 533 948 B beschreibt ein vertikal verfahrbares Wandelement einer Hochwasserschutzvorrichtung, das mittels eines Verriegelungselements in einer angehobenen Position gehalten werden kann.

Die WO 2021/259919 A1 offenbart eine selbst-schließende Hochwasserbarriere, welche ein gelenkig an einer hochwasserseitigen Wand angebrachtes Klemmelement aufweist, wobei das Klemmelement ein Klemmstück umfasst, das im geschlossenen Zustand des selbstschließenden Hochwasserschutzelements an dem Hochwasserschutzelement angelenkt ist, so dass das Hochwasserschutzelement zwischen dem Klemmstück und einer hinterlandseitigen Wand eingeklemmt ist.

Nachteilig bei den Vorrichtungen des Stands der Technik ist, dass diese eine eher hohe Komplexität aufweisen und mithin kostenintensiv sind. Beispielsweise ist die Herstellung der Elemente der Hochwasserschutzvorrichtung, insbesondere des Wandelements, aufgrund deren komplizierter Formgebung aufwändig. Die Komplexität der Vorrichtungen des Stands der Technik kann weiter dazu führen, dass sich diese im Einsatz unerwünscht verhalten, beispielsweise können sich diese verklemmen, wenn Fremdkörper in die Vorrichtungen eingeschwemmt werden.

Es ist daher Aufgabe der vorliegenden Erfindung, eine alternative oder verbesserte Hochwasserschutzvorrichtung bereitzustellen, die insbesondere eine niedrige Komplexität aufweist und die insbesondere auf einfache Art und Weise in einer ausgefahrenen Position gehalten werden kann.

Diese Aufgabe wird gelöst durch eine Hochwasserschutzvorrichtung gemäss Anspruch 1, und eine Verwendung einer Hochwasserschutzvorrichtung gemäss Anspruch 13. Weiterbildungen sind in den jeweiligen abhängigen Ansprüchen gegeben. Dabei kann die Verwendung der Hochwasserschutzvorrichtung auch durch die untenstehenden oder in den Unteransprüchen angegebenen Merkmale der Hochwasserschutzvorrichtung weitergebildet sein, und umgekehrt.

Eine erfindungsgemässe Hochwasserschutzvorrichtung umfasst zumindest ein Grundelement und ein Wandelement, wobei das Grundelement dazu ausgebildet ist, in den Untergrund eingebracht zu sein, und das Grundelement einen Aufnahmeraum für das Wandelement bildet, das Wandelement in Bezug auf das Grundelement eine erste Position einnehmen kann, in der es vollständig in dem Aufnahmeraum aufgenommen ist, und eine zweite Position, in der es aus dem Aufnahmeraum vorsteht, wobei die Hochwasserschutzvorrichtung so ausgebildet ist, dass das Wandelement durch Einbringen einer Flüssigkeit, insbesondere Wasser, in den Aufnahmeraum von der ersten Position in die zweite Position bringbar ist. Das Wandelement weist weiter zumindest ein Klappengegenelement auf und das Grundelement umfasst zumindest eine schwenkbare Klappe, die ausgebildet ist, um in das Klappengegenelement einzugreifen, wenn das Wandelement in der zweiten Position vorgesehen ist, um das Wandelement in der zweiten Position zu halten.

Vorzugsweise ist die Hochwasserschutzvorrichtung so ausgebildet, dass durch das Einbringen der Flüssigkeit, insbesondere Wasser, in den Aufnahmeraum das Wandelement aus dem Aufnahmeraum verdrängt, und dadurch in die zweite Position bewegt wird. Insbesondere ist vorzugsweise keine zusätzliche Krafteinwirkung, und es sind vorzugsweise keine weiteren Antriebsmittel, beispielsweise mechanischen und/oder elektrische Antriebsmittel, erforderlich, um das Wandelement von der ersten in die zweite Position zu bringen. Der Aufnahmeraum wird daher auch als eine Schwemmkammer bezeichnet, und das Wandelement als ein Schwimmkörper. Dadurch ist es beispielsweise möglich, das Wandelement auf einfache Art und Weise von der ersten in die zweite Position zu bringen. Bei der Hochwasserschutzvorrichtung kann es sich insbesondere um eine selbstaktivierende Schutzvorrichtung handeln.

Vorzugsweise ist die erste Position des Wandelements eine Position, in der das Wandelement in dem Grundelement vollständig aufgenommen ist, und/oder die zweite Position des Wandelements ist eine Position, in der es geeignet ist, Überschwemmungswasser zurückzuhalten und/oder zu stauen. Insbesondere kann die Hochwasserschutzvorrichtung so ausgebildet sein, dass das Wandelement durch eine Translationsbewegung in vertikaler Richtung von der ersten in die zweite Position, und umgekehrt, bringbar ist. Insbesondere führt das Wandelement dabei vorzugsweise keine anderen Bewegungen, wie z.B. Schwenk- oder Rotationsbewegungen, aus.

Vorzugsweise bilden das ein Klappengegenelement und die schwenkbare Klappe eine Halteeinrichtung, die ausgebildet ist, das Wandelement in der zweiten Position zu halten.

Vorzugsweise weist ist das Wandelement ein quaderförmiger Körper, der in einem unteren Abschnitt verbreitert ist.

Vorzugsweise ist das Grundelement ein U-förmiger Körper.

Aufgrund der einfachen geometrischen Konstruktion des Wandelements und/oder des Grundelements ist die Komplexität der Hochwasserschutzvorrichtung niedrig. Weiter werden auch im Betrieb der Hochwasserschutzvorrichtung Probleme, beispielsweise durch Verklemmen oder Verkeilen, vermieden und die Hochwasserschutzvorrichtung ist leichter zu reinigen. Weiterhin ist die Hochwasserschutzvorrichtung günstiger herzustellen.

In anderen Worten können vorliegend das Wandelement und /oder der Grundkörper aufgrund deren einfacher Formgebung vorteilhaft günstiger hergestellt werden, wobei zudem Problemstellen (bspw. potentielle Schmutzsammelstellen oder Klemmstellen) an diesen Elementen vermieden werden.

Vorzugsweise ist die Klappe so ausgebildet, dass ein freies Ende der Klappe an einer Seitenwand des Wandelements anliegt, wenn das Wandelement in der ersten Position vorgesehen ist und/oder während sich das Wandelement von der ersten in die zweite Position bewegt. Dadurch kann die schwenkbare Klappe beispielsweise an einer Seitenwandung des Wandelements entlanggleiten, während sich das Wandelement von der ersten in die zweite Position, insbesondere vertikal nach oben, bewegt, und in der zweiten Position des Wandelements in Eingriff mit dem Klappengegenelement gelangen.

Vorzugsweise ist das zumindest eine Klappengegenelement als ein an dem Wandelement vorgesehenes Winkelelement oder als eine an dem Wandelement vorgesehene Schiene, die eine Nut aufweist, ausgebildet. Das Winkelelement kann beispielsweise ein Metallwinkel sein, der an das Wandelement befestigt, vorzugsweise aufgeschraubt, ist. Die Schiene kann beispielsweise ebenso eine Metallschiene mit Nut oder Eingriffsmöglichkeit sein, die an das Wandelement befestigt, vorzugsweise aufgeschraubt, ist. Die an dem Wandelement vorgesehene Schiene mit Nut ist dann Teil des Wandelements.

Im Ergebnis kann das Wandelement eine geringe Komplexität aufweisen und einfacher hergestellt werden, da es keine besonderen Geometrien aufweist. Beispielsweise erfordert ein Guss des Wandelements aus Beton weniger Aufwand, da die Oberflächen des Wandelements vorzugsweise weitgehend eben sind.

Vorzugsweise kann das zumindest eine Klappengegenelement auch eine Nut oder ein Anschlag, beispielsweise ein Vorsprung, sein.

Vorzugsweise ist das zumindest eine Klappengegenelement als Winkelelement derart vorgesehen ist, dass sich dieses in Richtung der Klappe öffnet und/oder dass dieses ein freies Ende der Klappe aufnehmen kann.

Vorzugsweise weist die Hochwasserschutzvorrichtung einen Verjüngungsabschnitt auf, welcher durch zumindest ein Profil, vorzugsweise ein Hohlprofil aus Metall, an einem oberen Ende des Grundelements ausgebildet ist. Der Verjüngungsabschnitt kann damit durch ein in Serie einfach herzustellendes (Metall-) Bauteil geschaffen werden, wobei zugleich das Grundelement unkompliziert ausgebildet sein kann. Beispielsweise kann das Grundelement ein einfacher U-förmiger Körper sein, bei dem der Verjüngungsabschnitt erst durch das Anbringen des Profils am Grundelement hinzugefügt wird.

Vorzugsweise weist das Profil eine Lasche auf, mit der das Profil an dem Grundelement befestigt ist, wobei wiederum vorzugsweise die Lasche auf dem oberen Ende des Grundelements aufliegt. Damit ist eine einfache und effiziente Befestigung des Profils an dem Grundelement vorgesehen, ohne wiederum die Formgebung des Grundelements zu verkomplizieren.

Vorzugsweise ist die Klappe schwenkbar an dem Profil befestigt. Dies vereinfacht die Gesamtkonstruktion und auch die Montage.

Vorzugsweise ist ein Herstellungsverfahren für eine Hochwasserschutzvorrichtung vorgesehen, wobei das Verfahren die folgenden Schritte aufweist: Herstellen des Grundelements; Befestigen des Profils an dem Grundelement; Befestigen der schwenkbaren Klappe an dem Profil. Die Reihenfolge des zweiten und des dritten Schritts kann dabei vertauscht werden.

Dieses Herstellungsverfahren erlaubt eine einfache und kostengünstige Fertigung der Hochwasserschutzvorrichtung.

Weitere Schritte des Herstellungsverfahren können die Folgenden sein: Herstellen des Wandelements; Einbringen des Wandelements in das Grundelement; Anbringen des Klappengegenelements an dem Wandelement.

Vorzugsweise ist die Klappe derart ausgebildet, dass die Klappe in der ersten Position zugleich als Abdeckplatte fungiert, die mit einem oberen Ende des Grundelements abschliesst und/oder auf einem oberen Ende des Grundelements aufliegt und/oder die auf dem Profil aufliegt. Auch damit kann die Formgebung des Wandelements einfach gehalten werden, da die Abdeckplatte nun nicht Teil des Wandelements ist.

Die zumindest eine Klappe ist vorzugsweise um eine Achse schwenkbar angeordnet, die sich parallel zu einer Längsrichtung des Grundelements und/oder des Wandelements erstreckt.

Durch die schwenkbare Klappe(n) zum Eingriff in das ein Klappengegenelement bzw. die Nut(en) kann beispielsweise das Wandelement in der zweiten Position gehalten werden, auch wenn der Aufnahmeraum nicht mehr mit ausreichend Flüssigkeit gefüllt ist, z.B. bei einem Rückgang eines Hochwassers. Die schwenkbare Klappe ist vorzugsweise als ein Sperrelement ausgebildet, welches das Wandelement in der zweiten Position hält.

Vorzugsweise ist die Abdeckplatte in der ersten Position in einer Ebene des oberen Endes des Grundelements vorgesehen. Dadurch ist es beispielsweise möglich, das Grundelement mit dem Wandelement in der ersten Position ebenerdig in den Untergrund einzubringen.

Alternativ oder zusätzlich ist vorzugsweise das Klappengegenelement zumindest eine Nut, die eine länglich ausgebildete Vertiefung ist, die sich entlang der Längsrichtung des Grundelements und/oder des Wandelements erstreckt. Alternativ oder zusätzlich ist die Klappe vorzugsweise am oberen Ende des Grundelements vorgesehen und/oder die Nut ist in einem an ein unteres Ende des Wandelements angrenzenden Bereich des Wandelements vorgesehen, vorzugsweise in einem dem unteren Drittel des Wandelements entsprechenden Bereich des Wandelements
Weiter bevorzugt sind an dem Wandelement zwei Nuten an gegenüberliegenden Seiten des Wandelements vorgesehen, und das Grundelement weist zwei schwenkbare Klappen an gegenüberliegenden Seiten des Grundelements auf, die zum Eingriff in die Nuten ausgebildet sind.

Vorzugsweise umfasst die Hochwasserschutzvorrichtung weiter einen Hubwagen, der ausgebildet ist, das Wandelement anzuheben, um den Eingriff der Klappe mit der Nut zu lösen, wobei der Hubwagen weiter bevorzugt einen ersten Hebelarm und einen zweiten Hebelarm aufweist, die in einem Winkel zueinander vorgesehen sind, wobei der erste Hebelarm zum Eingriff mit dem Wandelement ausgebildet ist und kürzer ist als der zweite Hebelarm. Dadurch ist es beispielsweise auf einfache Art und Weise möglich, den Eingriff der Klappe mit der Nut zu lösen, um das Wandelement wieder in die erste, abgesenkte Position zu bringen.

Vorzugsweise weist das Wandelement an seinem oberen Ende eine Abdeckplatte auf, die mit einem oberen Ende des Grundelements abschliesst und/oder auf einem oberen Ende des Grundelements aufliegt, wenn das Wandelement in der ersten Position vorgesehen ist, und/oder wobei die Abdeckplatte das Wandelement in der ersten Position hält. Damit ist es beispielsweise möglich, das Wandelement auf einfache Art und Weise in der ersten Position zu halten. Vorzugsweise ist die Abdeckplatte in der ersten Position in einer Ebene des oberen Endes des Grundelements vorgesehen. Dadurch ist es beispielsweise möglich, das Grundelement mit dem Wandelement in der ersten Position ebenerdig in den Untergrund einzubringen. Weiter bevorzugt ist ein unteres Ende des Wandelements in der ersten Position des Wandelements von einer den Aufnahmeraum begrenzenden Wandung des Grundelements beabstandet vorgesehen, insbesondere in vertikaler Richtung und/oder horizontaler Richtung beabstandet vorgesehen. Vorzugsweise hängt das Wandelement in der ersten Position schwebend in dem Aufnahmeraum des Grundelements. Dadurch ist beispielsweise ausreichend Raum für die einzubringende Flüssigkeit in dem Aufnahmeraum gegeben.

Vorzugsweise ist der Hubwagen ausgebildet, an einer Unterseite der Abdeckplatte anzugreifen und/oder das Wandelement weist an seinem oberen Ende eine Ausnehmung auf, die zum Eingriff mit dem Hubwagen ausgebildet ist. Eine von dem Hubwagen auf das Wandelement aufgebrachte Kraft, um das Wandelement nach oben anzuheben, kann dadurch beispielsweise auf einfache Art und Weise auf das Wandelement bzw. die Abdeckplatte aufgebracht werden.

Vorzugsweise ist das Grundelement aus Beton gefertigt und/oder ist im Wesentlichen U-förmig ausgebildet. Das Grundelement ist vorzugsweise ein vorgefertigtes Element. Damit kann beispielsweise ein Aufnahmeraum, der gegenüber der Umgebung (dem Untergrund) geschützt ist, und zugleich von oben her zugänglich ist, bereitgestellt sein.

Vorzugsweise ist das Wandelement als ein Schwimmkörper ausgebildet und/oder aus Aluminium, Kunststoff oder Schaumstoff gefertigt. Vorzugsweise ist das Wandelement im Wesentlichen flächig ausgebildet, wobei eine Fläche des Wandelements insbesondere dazu dient, Überschwemmungswasser zurückzuhalten. Vorzugsweise ist die Fläche des Wandelements in einer Ebene vorgesehen, die sich entlang einer Bewegungsrichtung des Wandelements von der ersten in die zweite Position und/oder umgekehrt erstreckt. Das Wandelement kann beispielsweise Teil einer Schutzwand sein, bzw. kann eine Schutzwand gebildet sein, indem mehrere Grundelemente mit jeweiligen Wandelementen aneinandergrenzend in dem Untergrund angeordnet sind.

Vorzugsweise weist das Grundelement eine Einrichtung für eine Zufuhr und Abfuhr von Flüssigkeit in den Aufnahmeraum, beispielsweise einen Hydranten-Anschluss, auf, so dass das Wandelement aus der zweiten Position angehoben werden kann, um die schwenkbare Klappe von dem Klappengegenelement zu lösen.

Nach dem Abklingen des Hochwassers kann mittels dieser Einrichtung das Wandelement in einfacher Weise abgesenkt werden, indem das Wandelement aus seiner zweiten Position, in welcher die Klappe im Klappengegenelement eingerastet ist, nach oben bewegt wird. Dadurch kann die Klappe mit geringem Aufwand vom Klappengegenelement gelöst werden. Nach dem Lösen der Klappe vom Klappengegenelement kann wiederum die Flüssigkeit aus dem Aufnahmeraum abgelassen werden, womit sich das Wandelement in die erste Position, d.h., dessen Ruheposition, bewegen kann. Das Lösen der Klappe kann entweder manuell oder über eine mechanische Ausrastvorrichtung erfolgen.

Das Ablassen der Flüssigkeit kann beispielsweise ebenso durch die Einrichtung für eine Zufuhr und Abfuhr von Flüssigkeit in den Aufnahmeraum erfolgen. Beispielsweise kann das Grundelement eine Öffnung von dem Aufnahmeraum nach außen derart aufweisen, dass an der Außenseite des Grundelements ein Anschluss eines herkömmlichen Hydranten- oder Feuerwehrschlauchs oder einer Rohrleitung möglich ist.

Ebenso kann die Einrichtung für eine Zufuhr und Abfuhr von Flüssigkeit in den Aufnahmeraum dazu dienen, den Aufnahmeraum zu reinigen, beispielsweise um diesen mittels, eventuell wiederholter, Zufuhr und Abfuhr von Wasser freizuspülen.

Die Einrichtung für eine Zufuhr und Abfuhr von Flüssigkeit in den Aufnahmeraum ist vorzugsweise derart eingerichtet, dass die Zufuhr der Flüssigkeit unter Druck, beispielsweise mit einem Betriebsdruck von bis zu 17 bar oder bis zu 25 bar, erfolgen kann. Mithin kann die Einrichtung für eine Zufuhr und Abfuhr von Flüssigkeit in den Aufnahmeraum druckfest ausgeführt sei.

Vorzugsweise weist das Wandelement an seinem unteren Ende einen Verbreiterungsabschnitt auf, und der Aufnahmeraum des Grundelements weist an seinem oberen Ende einen Verjüngungsabschnitt auf, wobei der Verbreiterungsabschnitt des Wandelements und der Verjüngungsabschnitt des Aufnahmeraums in der zweiten Position des Wandelements aneinander anliegen und/oder ausgebildet sind, eine Bewegung des Wandelements in Bezug auf das Grundelement zu begrenzen und/oder das Wandelement in der zweiten Position zu halten, wobei weiter bevorzugt die zumindest eine Nut an dem Verbreiterungsabschnitt des Wandelements vorgesehen ist. Dadurch ist es beispielsweise möglich, eine Bewegung des Wandelements in Bezug auf das Grundelement zu begrenzen.

Vorzugsweise weist das Grundelement zumindest einen Einlass zum Einbringen der Flüssigkeit in den Aufnahmeraum auf und/oder zumindest einen Auslass zum Auslassen der Flüssigkeit aus dem Aufnahmeraum, wobei der zumindest eine Einlass weiter bevorzugt mit einem Hydranten verbindbar ist und/oder der zumindest eine Auslass vorzugsweise mit der Kanalisation verbindbar ist und/oder wobei der zumindest eine Auslass vorzugsweise verschliessbar ausgebildet ist.

Durch das Bereitstellen eines Einlasses, beispielsweise einer Wassereinlauföffnung, ist es beispielsweise möglich, den Aufnahmeraum auf einfache Art du Weise mit Flüssigkeit zu füllen, um das Wandelement bei Bedarf in die zweite Position zu bringen. Durch den Auslass, beispielsweise in Form eines Wasserausflusses, ist es beispielsweise möglich, die Flüssigkeit auf einfache Art und Weise aus dem Aufnahmeraum auszulassen, um das Wandelement wieder in die erste Position zu bringen.

Vorzugsweise umfasst die Hochwasserschutzvorrichtung eine Mehrzahl von nebeneinander angeordneten Grundelementen mit jeweiligen Wandelementen, wobei die Grundelemente verbindungsfrei nebeneinander vorgesehen sind, sodass Flüssigkeit, insbesondere Wasser, durch einen zwischen benachbarten Grundelementen vorgesehenen Spalt in die Aufnahmeräume der Grundelemente eindringen kann, und/oder wobei die Grundelemente so nebeneinander angeordnet sind, dass die Mehrzahl der Wandelemente in der zweiten Position der Wandelemente eine Schutzwand bildet. Vorzugsweise sind die Grundelemente dichtungsfrei nebeneinander angeordnet. Dadurch ist es beispielsweise möglich, eine aus Einzelelementen modular zusammengesetzte Hochwasserschutzvorrichtung bereitzustellen, was z.B. einen Einbau derselben vereinfachen kann, und/oder wodurch beispielsweise eine Abmessung und/oder Form der Hochwasserschutzvorrichtung variabel ausgebildet sein kann.

Vorzugsweise umfasst die Hochwasserschutzvorrichtung eine Mehrzahl von nebeneinander angeordneten Grundelementen mit jeweiligen Wandelementen, wobei die Grundelemente verbindungsfrei oder berührungsfrei nebeneinander vorgesehen sind, sodass Flüssigkeit, insbesondere Wasser, durch einen zwischen benachbarten Grundelementen vorgesehenen Spalt in die Aufnahmeräume der Grundelemente eindringen kann, wobei die Wandelemente an deren zueinander zugewandten kürzeren Seiten eine, vorzugsweise längliche, Vertiefung und einen, vorzugsweise komplementär geformten, Vorsprung mit einem Spalt zwischen Vertiefung und Vorsprung aufweisen. Die Wandelemente weisen somit auf je einer Seite eine Ausbuchtung (den Vorsprung) und eine Einbuchtung (die Vertiefung) auf, sodass die Wandelemente beim Zusammenbau ineinandergreifen, was den Einbau erleichtert und den Spalt mit einem vorteilhaften Spaltmaß vorsieht. Die Dimensionen bzw. die Bemaßung der Wandelemente, des Vorsprungs und der Vertiefung sind dabei so gewählt, dass zwischen den Wandelementen im eingebauten Zustand genügend Spaltmaß bzw. Spaltvolumen vorgesehen ist, damit das Hochwasser ausreichend schnell in den Innenraum der Hochwasserschutzvorrichtung gelangen kann. Zudem kann das Durchtreten des Hochwassers durch die Hochwasserschutzvorrichtung auch in den Übergangsbereichen zwischen einzelnen Wandelementen ausreichend behindert werden.

Eine erfindungsgemässe Verwendung einer oben beschriebenen Hochwasserschutzvorrichtung zum Schutz vor Hochwasser umfasst zumindest einen Schritt des Einbringens eine Flüssigkeit, insbesondere Wasser, in den Aufnahmeraum des zumindest einen Grundelements um das Wandelement in die zweite Position zu bringen, wobei die Flüssigkeit vorzugsweise von einem Hydranten zugeführt wird und/oder wobei Überschwemmungswasser in den Aufnahmeraum eindringt. Damit ist es beispielsweise möglich, das Wandelement auf einfache Art und Weise in die zweite Position zu bringen, in der es z.B. Überschwemmungswasser zurückhalten kann.

Vorzugsweise umfasst die Verwendung der Hochwasserschutzvorrichtung weiter einen Schritt des Einbringens zumindest eines Grundelements, vorzugsweise einer Mehrzahl von Grundelementen, in den Untergrund, sodass das zumindest eine Grundelement mit seinem oberen Ende an einer Oberfläche des Untergrunds vorgesehen ist und/oder so, dass ein oberes Ende des zumindest einen Wandelements an einer Oberfläche des Untergrunds vorgesehen ist. Mit anderen Worten wird das Grundelement vorzugsweise ebenerdig in den Untergrund eingebracht. Dadurch ist es beispielsweise möglich, die Hochwasserschutzvorrichtung

Vorzugsweise wird das zumindest eine in der zweiten Position vorgesehene Wandelement mit einer Abdeckeinrichtung, insbesondere in Form einer wasserdichten Plane, abgedeckt, wobei die Abdeckrichtung weiter bevorzugt zusätzlich einen Bereich des Untergrunds auf einer Seite des zumindest einen Wandelements, welche dem Überschwemmungswasser zugewandt ist, abdeckt. Damit ist es beispielsweise möglich, ein Unterspülen der Hochwasserschutzvorrichtung zu verhindern.

Vorzugsweise umfasst die Verwendung der Hochwasserschutzvorrichtung weiter einen Schritt des Auslassens der Flüssigkeit aus dem zumindest einen Aufnahmeraum, insbesondere durch einen an dem Aufnahmeraum vorgesehenen Auslass, der mit der Kanalisation verbunden ist, um das Wandelement von der zweiten in die erste Position zu bringen.

Vorzugsweise umfasst die Verwendung der Hochwasserschutzvorrichtung weiter einen Schritt des Anhebens des in der zweiten Position vorgesehenen Wandelements mittels eines Hubwagens und des Lösens des Eingriffs der Klappe mit der Nut, wobei der Hubwagen weiter bevorzugt einen ersten Hebelarm und einen zweiten Hebelarm aufweist, die in einem Winkel zueinander vorgesehen sind, wobei der erste Hebelarm mit dem Wandelement in Eingriff gebracht wird und der erste Hebelarm kürzer ist als der zweite Hebelarm. Beispielsweise kann in diesem Schritt der zweite Hebelarm manuell betätigt werden, um das Wandelement unter möglichst geringem Kraftaufwand anzuheben.

Weitere Merkmale und Zweckmässigkeiten der vorliegenden Erfindung ergeben sich aus der Beschreibung eines Ausführungsbeispiels anhand der beigefügten Zeichnungen.
- Fig. 1: zeigt eine schematische Ansicht eines Grundelements einer Hochwasserschutzvorrichtung einer ersten Ausführungsform von der Seite, wobei ein Wandelement in einer ersten Position in Bezug auf das Grundelement vorgesehen ist,
- Fig. 2: zeigt eine schematische, vergrösserte Ansicht des in Fig. 1 mit einem gestrichelten Rahmen gekennzeichneten Ausschnitts,
- Fig. 3: zeigt eine schematische, perspektivische Ansicht eines Wandelements der in Fig. 1 gezeigten Hochwasserschutzvorrichtung,
- Fig. 4: zeigt eine schematische, perspektivische Ansicht eines Grundelements der in Fig. 1 gezeigten Hochwasserschutzvorrichtung,
- Fig. 5: zeigt eine schematische, perspektivische Ansicht der in Fig. 1 bis 4 gezeigten Hochwasserschutzvorrichtung, wobei das Wandelement in einer zweiten Position in Bezug auf das Grundelement vorgesehen ist,
- Fig. 6: zeigt eine schematische Ansicht eines Hubwagens zur Verwendung mit der in Fig. 1 bis 5 gezeigten Hochwasserschutzvorrichtung, und
- Fig. 7: zeigt schematisch einen Schritt des Lösens der zweiten Position des Wandelements bei der in Fig. 1 bis 6 gezeigten Hochwasserschutzvorrichtung.
- Fig. 8 - Fig. 12: zeigen das Einschieben des einklickbaren Klemmelementes.
- Fig. 13: zeigt eine schematische Querschnittsansicht einer Hochwasserschutzvorrichtung einer zweiten Ausführungsform, wobei sich das Wandelement in der ersten Position befindet.
- Fig. 14: zeigt einen schematischen Detailausschnitt der Hochwasserschutzvorrichtung der Fig. 13.
- Fig. 15: zeigt eine schematische Querschnittsansicht einer Hochwasserschutzvorrichtung, wobei sich das Wandelement in einem Zustand befindet, in dem es von der ersten Position in die zweite Position bewegt wird.
- Fig. 16: zeigt eine schematische, perspektivische Ansicht der Hochwasserschutzvorrichtung in dem Zustand der Fig. 15.
- Fig. 17: zeigt eine schematische, perspektivische Ansicht die Hochwasserschutzvorrichtung in der zweiten Position des Wandelements.
- Fig. 18: zeigt eine ausschnittsweise horizontale Querschnittsansicht zweier nebeneinander angeordneter Wandelemente mit Vorsprung und Vertiefung als Weiterbildung der ersten und zweiten Ausführungsform.
- Fig. 19: zeigt eine ausschnittsweise horizontale Querschnittsansicht zweier nebeneinander angeordneter Wandelemente mit alternativ vorgesehenem Vorsprung und alternativ vorgesehener Vertiefung als weitere Weiterbildung der ersten und zweiten Ausführungsform.

### BESCHREIBUNG VON BEISPIELHAFTEN AUSFÜHRUNGSFORMEN

Im Folgenden werden verschiedene Ausführungsformen der vorliegenden Offenbarung unter Bezugnahme auf die beigefügten Zeichnungen lediglich beispielhaft offenbart. Ausführungsformen und darin verwendete Begriffe sollen jedoch nicht dazu dienen, die vorliegende Offenbarung auf bestimmte Ausführungsformen zu beschränken, und sie sollte so ausgelegt werden, dass sie verschiedene Änderungen, Äquivalente und/oder Alternativen gemäß den Ausführungsformen der vorliegenden Offenbarung beinhaltet.

Sollten in der Beschreibung allgemeinere Begriffe für in den Figuren dargestellte Merkmale oder Elemente verwendet werden, so ist beabsichtigt, dass für den Fachmann nicht nur das spezielle Merkmal oder Element in den Figuren offenbart ist, sondern auch die allgemeinere technische Lehre.

In Bezug auf die Beschreibung der Figuren können die gleichen Bezugszeichen in den einzelnen Figuren verwendet werden, um auf ähnliche oder technisch entsprechende Elemente zu verweisen. Weiter können der Übersichtlichkeit halber in einzelnen Detail- oder Ausschnittsansichten mehr Elemente oder Merkmale mit Bezugszeichen dargestellt sein, als in den Überblicksansichten. Dabei ist davon auszugehen, dass diese Elemente oder Merkmale auch entsprechend in den Überblicksdarstellungen offenbart sind, auch wenn diese dort nicht explizit aufgeführt sind.

Es ist zu verstehen, dass eine Singularform eines Substantivs, das einem Gegenstand entspricht, eines oder mehrere der Dinge beinhalten kann, es sei denn, der betreffende Kontext weist eindeutig auf etwas anderes hin.

In der vorliegenden Offenbarung kann ein Ausdruck wie "A oder B", "mindestens einer von "A oder/und B" oder "einer oder mehrere von A oder/und B" alle möglichen Kombinationen von zusammen aufgeführten Merkmalen beinhalten. Ausdrücke wie "erster", "zweiter", "primär" oder "sekundär", die hierin verwendet werden, können verschiedene Elemente unabhängig von ihrer Reihenfolge und/oder Bedeutung darstellen und schränken entsprechende Elemente nicht ein. Wenn beschrieben wird, dass ein Element (z. B. ein erstes Element) "funktionsfähig" oder "kommunikativ" mit einem anderen Element (z. B. einem zweiten Element) gekoppelt oder verbunden ist, kann das Element direkt mit dem anderen Element verbunden werden oder mit dem anderen Element über ein anderes Element (z. B. ein drittes Element) verbunden werden.

Ein in der vorliegenden Offenbarung verwendeter Ausdruck "konfiguriert zu" (oder "eingerichtet") kann beispielsweise durch "geeignet für", "geeignet zu", "angepasst zu", "gemacht zu", "fähig zu" oder "entworfen zu" ersetzt werden, je nach dem technisch Möglichen. Alternativ kann in einer bestimmten Situation ein Ausdruck "Vorrichtung konfiguriert zu" oder "eingerichtet zu" bedeuten, dass die Vorrichtung zusammen mit einer anderen Vorrichtung oder Komponente arbeiten kann, oder eine entsprechende Funktion ausführen kann.

Die Formulierung "kann" weist auf ein optionales Merkmal hin.

Anzumerken ist, dass die vorliegenden Einzelaspekte, beispielsweise das Grundelement, das Wandelement oder die Klappe der Hochwasserschutzvorrichtung hierin als Einzelteile oder Einzelvorrichtungen offenbart sind. Es ist dem Fachmann also klar, dass auch einzelne Aspekte oder Anlagenteile hierin auch für sich genommen offenbart sind. Es ist vorgesehen, dass diese einzelnen Aspekte auch gesondert beansprucht werden können. Insbesondere ist auch eine Klappe für eine Hochwasserschutzvorrichtung offenbart.

Weiter sind der Übersichtlichkeit halber in den Figuren nicht alle Merkmale und Elemente, insbesondere wenn sich diese wiederholen, einzeln bezeichnet. Es sind vielmehr die Elemente und Merkmale jeweils exemplarisch bezeichnet. Analoge oder gleiche Elemente sind dann als solche zu verstehen.

### (erste Ausführungsform)

Im Folgenden wird mit Bezug auf die Figuren 1 bis 4 eine Hochwasserschutzvorrichtung gemäß einer ersten Ausführungsform der vorliegenden Erfindung beschrieben. Die Hochwasserschutzvorrichtung 1 umfasst zumindest ein Grundelement 2 und ein Wandelement 3. Das Grundelement 2 weist einen Aufnahmeraum 4 zur Aufnahme des Wandelements 3 darin auf, welcher auch als Schwemmkammer bezeichnet wird.

Wie am besten aus Fig. 4 ersichtlich ist, ist das Grundelement 2 im Wesentlichen U-förmig ausgebildet. Es erstreckt sich von einem oberen Ende 2a zu einem unteren Ende 2b über eine Höhe H. Der Aufnahmeraum 4 des Grundelements 2 ist zwischen den Schenkeln des U-förmigen Grundelements 2 ausgebildet. Er ist zum oberen Ende 2a des Grundelements 2 hin offen ausgebildet und erstreckt sich vom oberen Ende 2a in Richtung des unteren Endes 2b bis zu einem Grund 5 des Aufnahmeraums 4 über eine Höhe H1, die kleiner ist als die Gesamthöhe H des Grundelements 2.

Eine Breite B1 des Grundelements 2 senkrecht zur Höhe H ist durch die zwei Schenkel der U-Form des Grundelements gebildet. Senkrecht zur Breite B1 und zur Höhe H erstreckt sich das Grundelement 2 über eine Länge L1. Das Grundelement weist vorzugsweise entlang der Länge L1 einen im Wesentlichen gleichbleibenden Querschnitt der U-Form auf.

Die Höhe H des Grundelements 2 kann beispielsweise 1,6 Meter betragen, die Breite B1 beispielsweise 0,6 oder 0,7 Meter, und die Länge L1 beispielsweise 1 bis 2 Meter. In vorliegender Ausführungsform ist das Grundelement aus Beton gefertigt.

Der Aufnahmeraum 4 des Grundelements 2 weist am oberen Ende 2a des Grundelements einen Verjüngungsabschnitt 6 auf. Mit anderen Worten ist die den Aufnahmeraum 4 begrenzende Wandung des Grundelements 2 in einem an das obere Ende 2a angrenzenden Abschnitt schräg ausgebildet, sodass der Aufnahmeraum 2 in Richtung der Breite B1 (Breitenrichtung) des Grundelements 2 zu dessen oberen Ende 2a hin sich verengend bzw. keilförmig ausgebildet ist. Der Verjüngungsabschnitt 6 ist vorzugsweise über die gesamte Länge L1 des Grundelements 2 ausgebildet. Er kann sich beispielsweise über ein Viertel der Höhe H1 des Aufnahmeraums 4 erstrecken.

Der Verjüngungsabschnitt 6 kann durch die den Aufnahmeraum 4 begrenzende Wandung des Grundelements 2 gebildet sein, wie in Fig. 4 gezeigt. Alternativ dazu kann an dem Grundelement ein demontierbares Klemmelement 7 angebracht sein, welches den Verjüngungsabschnitt 6 ausbildet, wie in Fig. 1 und 2 schematisch gezeigt. Das Klemmelement 7 kann aus einem anderen Material als das Grundelement 2 gefertigt sein, beispielsweise aus Metall oder Kunststoff.

Weiter weist das Grundelement 2 an seinem oberen Ende 2a zwei Verankerungsschienen oder Stufenabschnitte 8 auf, die in der Breitenrichtung auf gegenüberliegenden Seiten des Aufnahmeraums 4 vorgesehen sind. Jeder Stufenabschnitt 8 erstreckt sich vorzugsweise über die gesamte Länge L1 des Grundelements 2. Die Stufenabschnitts 8 können auch nur abschnittsweise entlang der Länge L1 des Grundelements 2 ausgebildet sein. Die Stufenabschnitte bilden jeweils eine Vertiefung in einer Oberseite am oberen Ende 2a des Grundelements 2.

Jeder Stufenabschnitt 8 weist zumindest eine Sperrleiste oder Klappe 9 auf, die um eine Achse A schwenkbar an dem Stufenabschnitt 8 gelagert ist. Die Achse A verläuft parallel zur Längsrichtung des Grundelements. Die freien Enden 9a der Klappen 9 ragen in den Aufnahmeraum 4 hinein. Die Klappen 9 können jeweils über die gesamte Länge L1 des Grundelements 2 ausgebildet sein, oder nur abschnittsweise entlang der Länge L1. Die Klappen 9 sind ausgebildet, in eine Nut, die in einer Wandung des Wandelements 3 ausgebildet ist (s.u.), einzugreifen, wenn das Wandelement in der zweiten Position vorgesehen ist (s. Fig. 5). In der ersten Position des Wandelements liegen die Klappen mit ihren freien Enden 9a an Seitenwänden 10 des Wandelements an (in den Figuren nicht gezeigt). Die Klappen 9 können auch am Klemmelement 7 befestigt sein (s. Fig. 8 - Fig. 12).

Optional weist das Grundelement 2 zumindest einen Einlass zum Einbringen einer Flüssigkeit, insbesondere Wasser, in den Aufnahmeraum 4 auf, z.B. in Form einer Wassereinlauföffnung (in den Figuren nicht gezeigt). Der Einlass kann mit einer Wasserzufuhr, beispielsweise einem Hydranten, wasserleitend verbindbar sein, sodass der Aufnahmeraum 4 mit Wasser aus der Wasserzufuhr geflutet werden kann.

Optional weist das Grundelement 2 zumindest einen Auslass auf zum Auslassen der Flüssigkeit, insbesondere Wasser, aus dem Aufnahmeraum 4, z.B. in Form eines Wasserausflusses (in den Figuren nicht gezeigt). Der Auslass kann mit der Kanalisation wasserleitend verbindbar sein, um das Wasser aus dem Aufnahmeraum 4 in die Kanalisation abzuleiten. Vorzugsweise ist der Auslass verschliessbar ausgebildet, z.B. mittels eines Schiebers, der den Auslass wahlweise verschliesst oder freigibt (in den Figuren nicht gezeigt).

Das Wandelement 3, auch als Schwimmelement bezeichnet, ist dazu ausgebildet, in dem Aufnahmeraum 4 des Grundelements 2 aufgenommen zu sein. Im Detail erstreckt sich das Wandelement 3, wie in Fig. 3 gezeigt, von einem oberen Ende 3a zu einem unteren Ende 3b über eine Höhe H2, die kleiner ist als die Höhe H1 des Aufnahmeraums 4 (s. Fig. 1, 4). Die sich vom oberen Ende 3a zum unteren Ende 3b erstreckenden Seitenwände 10 des Wandelements bilden Flächen, die dazu dienen, Überschwemmungswasser zurückzuhalten, wenn das Wandelement in der zweiten Position vorgesehen ist (s. Fig. 5). Zwischen den beiden Seitenwänden 10 erstreckt sich das Wandelement 3 über eine Breite B2, die kleiner ist als oder gleich gross wie die Breite des Aufnahmeraums 4 des Grundelements 2 in der Breitenrichtung des Grundelements 2 (s. Fig. 4).

Senkrecht zur Breite B2 und zur Höhe H2 erstreckt sich das Wandelement 3 über eine Länge L2, die gleich gross wie oder kleiner als die Länge L1 des Grundelements 2 ist (s. Fig. 4). Vorzugsweise ist die Breite B2 des Wandelements 3 kleiner als die Höhe H2 und die Länge L2 des Wandelements, beispielsweise kleiner als die Hälfte der Höhe H2 und/oder Länge L2, sodass das Wandelement im Wesentlichen flächig ausgebildet ist.

An seinem oberen Ende 3a weist das Wandelement 3 eine befahrbare Abdeckplatte 11 auf. In der Breitenrichtung steht die Abdeckplatte 11 über die Seitenwände 10 des Wandelements 3 vor. Die Abdeckplatte 11 ist ausgebildet, auf dem oberen Ende 2a des Grundelements 2 (s. Fig. 4) aufzuliegen oder sich auf diesem abzustützen, wenn das Wandelement 3 in der ersten Position ist (s. Fig. 1). Optional können am oberen Ende 3a des Wandelements, insbesondere unterhalb der Abdeckplatte, eine oder mehrere Ausnehmungen 17 vorgesehen sein, die zum Eingriff mit einem weiter unten beschriebenen Hubwagen 20 (s. Fig. 6) ausgebildet ist/sind.

Optional weist die Abdeckplatte 11 an ihren die Abdeckplatte 11 in der Breitenrichtung begrenzenden Enden sich nach unten erstreckende Vorsprünge 12 auf, wie in Fig. 2 gezeigt. Die Vorsprünge 12 sind ausgebildet, in Vertiefung 13 einzugreifen, die am oberen Ende 2a des Grundelements 2 ausgebildet sind (s. Fig. 2). Dadurch kann in der ersten Position des Wandelements (s. Fig. 1) eine Bewegung des Wandelements 3 in der Breitenrichtung verhindert werden.

An seinem unteren Ende 3b weist das Wandelement 3 einen Verbreiterungsabschnitt 14 auf, der komplementär zu dem Verjüngungsabschnitt 6 des Grundelements 2 (s. Fig. 4) ausgebildet ist. Mit anderen Worten sind die in der Höhenrichtung an das untere Ende 3b angrenzenden Abschnitte der Seitenwände 10 schräg oder keilförmig ausgebildet, sodass die Breite B2 des Wandelements 3 zum unteren Ende 3b hin zunimmt. Der Verbreiterungsabschnitt 14 des Wandelements 3 ist so ausgebildet, dass er im Bereich des Verjüngungsabschnitts 6 des Aufnahmeraums 4 an der den Aufnahmeraum 4 begrenzenden Wandung des Wandelements 2 (s. Fig. 4) anliegt, wenn das Wandelement 3 in der zweiten Position vorgesehen ist (s. Fig. 5).

Der Verbreiterungsabschnitt 14 ist vorzugsweise über die gesamte Länge L2 des Wandelements 3 ausgebildet. Er kann sich beispielsweise über ein Viertel bis ein Sechstel der Höhe H2 des Wandelements 3 erstrecken.

Weiter weist das Wandelement 3 jeweils eine in jeder der Seitenwände 10 ausgebildete Vertiefung oder Nut 15 auf. Die Nut 15 erstreckt sich entlang der Längsrichtung des Wandelements 3 und ist vorzugsweise über die gesamte Länge L2 ausgebildet. Die Nut 15 kann auch nur abschnittsweise entlang der Länge L2 ausgebildet sein, vorzugsweise jedoch in den Bereichen der Länge L2, in denen die Klappe(n) 9 des Grundelements 2 (s. Fig. 4) ausgebildet ist/sind. In Bezug auf die Höhe H2 des Wandelements 3 ist die Nut 15 in einem Bereich des Verbreiterungsabschnitts 14 ausgebildet. Die Nut 15 ist ausgebildet, mit der Klappe 9 des Grundelements 2 (s. Fig. 4) in Eingriff zu sein, wenn das Wandelement 3 in der zweiten Position ist (s. Fig. 5).

Das Wandelement 3 kann in Bezug auf das Grundelement 2 eine erste Position einnehmen, und eine zweite, von der ersten Position verschiedene Position. Die erste und zweite Position des Wandelements 3 sind in der Höhenrichtung des Grundelements 2 voneinander beabstandet, d.h. das Wandelement ist durch eine Bewegung in vertikaler Richtung (entlang der Höhe H des Grundelements) von der ersten in die zweite Position bringbar und umgekehrt, wie weiter unten beschrieben.

Die erste Position des Wandelements 3 ist in Fig. 1 dargestellt. In Fig. 1 sind die Nut 15 des Wandelements und die Klappe 9 des Grundelements (s. Fig. 3, 4) nicht gezeigt. In der ersten Position liegt das Wandelement 3 mit seiner Abdeckplatte 11 auf der Oberseite bzw. dem oberen Ende 2a des Grundelements 2 auf, sodass das obere Ende 3a des Wandelements 3, bzw. die Oberseite der Abdeckplatte 11, und das obere Ende 2a des Grundelements 2 im Wesentlichen in einer Ebene angeordnet sind. Beispielsweise kann die Abdeckplatte 11 auf den am Grundelement 2 ausgebildeten Stufenabschnitten 8 aufliegen. Das Wandelement 3 ist in der ersten Position, mit Ausnahme der Abdeckplatte 11, vollständig im Aufnahmeraum 4 des Grundelements 2 aufgenommen. Im Detail ist das untere Ende 3b des Wandelements 3 von dem Grund 5 des Aufnahmeraums 4 in der Höhenrichtung beabstandet, und in der Breitenrichtung sind die Seitenwände 10 des Wandelements 3 von einer den Aufnahmeraum 4 begrenzenden Wandung des Grundelements 2 beabstandet, wie in Fig. 1 gezeigt. In der ersten Position hängt das Wandelement 3 somit schwebend in dem Aufnahmeraum 4 des Grundelements 2 und wird durch die Abdeckplatte 11 in dieser Position gehalten.

Die am Grundelement 2 ausgebildete Klappe 9 ist dabei in einer abgesenkten Position vorgesehen, in der sie an dem Stufenabschnitt 8 anliegt und/oder in den Aufnahmeraum 4 hineinragt, und in der Höhenrichtung nicht über das obere Ende 2a des Wandelements 2 vorsteht (in Fig. 1 nicht gezeigt). Die freien Enden 9a der Klappe 9 können beispielsweise an den Seitenwänden 10 des Wandelements 10 anliegen (in den Figuren nicht gezeigt).

In der ersten Position ist der Aufnahmeraum 4 des Grundelements 2 nicht gegenüber dem Wandelement, insbesondere dessen Abdeckplatte 11, abgedichtet. Beispielsweise kann durch einen zwischen der Abdeckplatte 11 und dem oberen Ende 2a und/oder dem Stufenabschnitt 8 des Grundelements 2 ausgebildeten Spalt (in den Figuren nicht gezeigt) eine Flüssigkeit, insbesondere Wasser, von der Oberseite in den Aufnahmeraum eindringen.

In Fig. 5 ist schematisch die zweite Position des Wandelements 3 in Bezug auf das Grundelement 2 gezeigt. In der zweiten Position ist das Wandelement 3 gegenüber der ersten Position (s. Fig. 1) in der Höhenrichtung in Bezug auf das Grundelement 2 angehoben und steht nach oben aus dem Aufnahmeraum 4 vor. Das obere Ende 3a des Wandelements 3, bzw. die Abdeckplatte 11, ist somit in Höhenrichtung (vertikal) von dem oberen Ende 2a des Grundelements 2 beabstandet. Die Seitenwände 10 stehen nach oben aus dem Grundelement 2 vor. Der Verbreiterungsabschnitt 14 des Wandelements 3 liegt dabei an dem Verjüngungsabschnitt 6 des Aufnahmeraums 4 des Grundelements 2 an und ist vorzugsweise mit dem Verjüngungsabschnitt 6 verkeilt, sodass eine weitere Bewegung des Wandelements 3 gegenüber dem Grundelement 2 nach oben hin verhindert wird. Der Verbreiterungsabschnitt 14 und der Verjüngungsabschnitt 6 bilden somit eine Begrenzung bzw. einen Anschlag für die Bewegung des Wandelements 3 in Bezug auf das Grundelement 2 in vertikaler Richtung (Höhenrichtung) nach oben hin. Vorzugsweise wird das Wandelement 2 durch das Verkeilen des Verbreiterungsabschnitts 14 in dem Verjüngungsabschnitt 6 in der zweiten Position gehalten bzw. kann das Verkeilen eine Stabilität des Wandelements 3 in Bezug auf in der Breitenrichtung wirkende Kräfte, z.B. bewirkt durch Überschwemmungswasser, erhöhen.

In der zweiten Position des Wandelements 3 greift bzw. klappt die Klappe 9 des Grundelements 2 in die Nut 15 des Wandelements 3 ein, sodass das freie Ende 9a der Klappe 9 in der Nut aufgenommen ist. Dadurch wird das Wandelement 3 in der zweiten Position gehalten. Die zumindest eine Klappe 9 und die Nut 15 bilden zusammen eine Halteeinrichtung, die das Wandelement 3 in der zweiten Position hält bzw. verhindert, dass das Wandelement 3 in die erste Position zurückkehrt.

Zur Verwendung der Hochwasserschutzvorrichtung 1 wird zumindest ein Grundelement 2 in den Untergrund, z.B. in den Boden entlang eines Seeufers oder eines Flusses, eingebracht. Hierzu kann ein Aushub entlang einer Linie gemacht werden, an der die Hochwasserschutzvorrichtung gebaut werden soll. Der Aushub kann beispielsweise ca. 1,6 Meter tief und 0,6 bis 0,7 Meter breit sein. Der Aushub ist so bemessen, dass das zumindest eine Grundelement 2 im Untergrund eingebettet werden kann. Das zumindest ein Grundelement 2 wird so in den Untergrund eingebracht, dass es ebenerdig vorgesehen ist, d.h. so, dass das obere Ende 2a des Grundelements 2 in einer Ebene der Oberfläche 16 des Untergrunds (Bodens) vorgesehen ist, wie in Fig. 7 gezeigt. Vorzugsweise wird eine Mehrzahl von Grundelementen 2 in Längsrichtung aneinander angrenzend in den Untergrund eingebracht. Die Grundelemente 2 sind dabei verbindungsfrei nebeneinander vorgesehen, sodass eine Flüssigkeit, insbesondere Wasser, durch einen zwischen benachbarten Grundelementen 2 vorgesehenen Spalt (in den Figuren nicht gezeigt) in die Aufnahmeräume 4 der Grundelemente 2 eindringen kann.

Um das Wandelement 3 des zumindest einen Grundelements 2 von der ersten in die zweite Position zu bringen, wird eine Flüssigkeit, insbesondere Wasser, in den Aufnahmeraum 4 eingebracht. Das Wasser kann beispielsweise von einem Hydranten zugeführt werden, z.B. über den oben beschriebenen Einlass des Grundelements 2 (in den Figuren nicht gezeigt). Alternativ oder zusätzlich kann eine Flüssigkeit in Form von Überschwemmungswasser in den Aufnahmeraum 4 eindringen, insbesondere durch Spalte, die zwischen benachbarten Grundelementen und/oder zwischen dem Aufnahmeraum 4 des Grundelements 2 und dem Wandelement 3 gebildet sind (in den Figuren nicht gezeigt) und/oder die zwischen benachbarten Wandelementen 3 gebildet sind (in den Figuren 18 und 19 gezeigt). Durch das Eindringen der Flüssigkeit in den Aufnahmeraum 4 wird das Wandelement 3 von der ersten Position (s. Fig. 1) aus dem Aufnahmeraum 4 verdrängt und nach oben in die zweite Position (s. Fig. 5) bewegt. Die freien Enden 9a der Klappen 9 können bei der Bewegung des Wandelements 3 in die zweite Position an den Seitenwänden 10 des Wandelements entlang gleiten.

Die Mehrzahl von Grundelementen 2 ist so angeordnet, dass die Seitenwände 10 der Wandelemente 3 in der zweiten Position der Wandelemente zusammen eine Schutzwand oder einen Schutzwall bilden, um Überschwemmungswasser zurückzuhalten und/oder zu stauen. Um die Wandelemente 3 von der ersten in die zweite Position zu bringen ist es lediglich erforderlich, den Aufnahmeraum mit einer Flüssigkeit zu fluten. Es sind keine zusätzlichen, z.B. mechanische und/oder elektronische, Antriebseinrichtungen zum Bewegen der Wandelemente erforderlich. Ebenso sind keine zusätzlichen Führungseinrichtungen, wie z.B. Schienen etc., erforderlich, um das Wandelement von der ersten in die zweite Position zu bringen.

Vorzugsweise wird in der zweiten Position des Wandelements 3 das zumindest eine Wandelement, oder die aus einer Mehrzahl von Wandelementen gebildete Schutzwand, mit einer Abdeckeinrichtung, z.B. einer wasserdichten Plane, abgedeckt (in den Figuren nicht gezeigt). Vorzugsweise wird die Abdeckeinrichtung zusätzlich auf einem Bereich des Untergrunds auf der Seite des zumindest einen Wandelements, welche dem Überschwemmungswasser zugewandt ist, also wasserseitig, angebracht. Damit kann beispielsweise verhindert werden, dass Überschwemmungswasser in den Untergrund eindringt und die Hochwasserschutzvorrichtung unterspült.

Durch das Eingreifen der Klappe 9 der Grundelemente 2 in die Nut 15 der Wandelemente 3 (s. Fig. 3 bis 5) werden die Wandelemente in der zweiten Position gehalten, auch wenn die Flüssigkeit aus dem Aufnahmeraum ausgeleitet wird, z.B. bei einem Rückgang des Hochwassers. Die Klappen 9 und Nuten 15 verhindern somit ein selbstständiges zurück Bewegen der Wandelemente 2 von der zweiten in die erste Position.

Um das zumindest eine Wandelement 3 von der zweiten in die erste Position zu bringen, beispielsweise um die aus einer Mehrzahl von Wandelementen 3 gebildete Schutzwand wieder einzufahren, wird zuerst die Flüssigkeit aus dem Aufnahmeraum 4 des Grundelements 2 ausgelassen, z.B. indem der oben erwähnte Auslass des Grundelements 2 (in den Figuren nicht gezeigt) geöffnet wird, und die Flüssigkeit in die Kanalisation ausgeleitet wird.

Ein Hubwagen zur Verwendung mit der Hochwasserschutzvorrichtung 1 ist in Fig. 6 gezeigt. Der Hubwagen 20 dient dazu, das Wandelement 3 anzuheben, um das Eingreifen der Klappen 9 in die Nuten 15 zu lösen.

Hierzu weist der Hubwagen 20 in vorliegender Ausführungsform einen ersten Hebelarm 21 und einen zweiten Hebelarm 22 auf, die in einem Winkel zueinander vorgesehen und über eine Rolle oder ein Rad 23 miteinander verbunden sind. Die Hebelarme 21, 22 und die Rolle 23 sind jeweils paarweise bereitgestellt. An ihren freien Enden weist der erste Hebelarm 21 einen Eingriffsabschnitt 24, z.B. in Form eines Hakens, auf, der zum Eingriff an dem Wandelement 3, beispielsweise an der Unterseite der Abdeckplatte 11, ausgebildet ist. Der erste Hebelarm 21 ist kürzer als der zweite Hebelarm 22.

Um das Wandelement 3 von der zweiten Position in die erste Position zu bringen, wird der Hubwagen 20 entlang der Oberfläche 16 des Untergrunds an das Wandelement 3 herangefahren und greift mit dem am ersten Hebelarm 21 ausgebildeten Eingriffsabschnitt 24 an dem Wandelement an, z.B. an der Unterseite der Abdeckplatte 11 und/oder an den am oberen Ende 3a des Wandelements ausgebildeten Ausnehmungen 17, wie in Fig. 7 gezeigt. Dabei ist der Hubwagen 20 gekippt, sodass der Eingriffsabschnitt 24 nach oben weist. Durch Herunterdrücken des zweiten Hebelarms 22 wird der erste Hebelarm 21 weiter nach oben bewegt, sodass das Wandelement 3 angehoben wird, was es erlaubt, den Eingriff der Klappen 9 in die Nuten 15 zu lösen und die Klappen 9 weg zu klappen. Das Wandelement 3 kann dann wieder nach unten in den Aufnahmeraum 4 des Wandelements 2 verfahren werden, bis es die erste Position (s. Fig. 1) erreicht.

### (zweite Ausführungsform)

Im Folgenden wird mit Bezug auf die Figuren 13 bis 17 eine Hochwasserschutzvorrichtung gemäß einer zweiten Ausführungsform der vorliegenden Erfindung beschrieben.

Übereinstimmende Bezugszeichen der Figuren 13 bis 17 offenbaren eine in Bezug auf die erste Ausführungsform gleiche oder analoge Lehre, weshalb zur Vermeidung von Wiederholungen im Wesentlichen auf die Unterschiede zwischen den beiden Ausführungsformen eingegangen wird.

Die Fig. 13 zeigt eine schematische Querschnittsansicht der Hochwasserschutzvorrichtung, und die Fig. 14 zeigt einen schematischen Detailausschnitt D der Hochwasserschutzvorrichtung der Fig. 13.

Die Hochwasserschutzvorrichtung 1 auch dieser Ausführungsform umfasst zumindest ein Grundelement 2 und ein Wandelement 3. Das Grundelement 2 weist einen Aufnahmeraum 4 zur Aufnahme des Wandelements 3 darin auf.

Das Wandelement 3 weist in dessen unterem Teil einen (optionalen) luftdichten Hohlraum 31 auf, der einen Auftrieb des Wandelements 3 bewirkt, falls der Aufnahmeraum zumindest teilweise mit einer Flüssigkeit, vorzugsweise Wasser, gefüllt ist. Allerdings kann der Auftrieb auch ohne einen Hohlraum bewirkt werden. Beispielsweise kann das Material des Wandelements ganz oder teilweise eine geringere Dichte aufweisen, als die vorgesehene Flüssigkeit, beispielsweise Wasser.

An seinem unteren Ende 3b kann das Wandelement 3 zumindest einen Abstandshalter 3c aufweisen. Der Abstandshalter 3c dient der Beabstandung des Wandelements 3 vom Grund 5 des Grundelements 2 in der ersten Position. Der Abstandshalter 3c ist optional.

An seinem unteren Ende 3b weist das Wandelement 3 weiterhin einen Verbreiterungsabschnitt 14 auf, der komplementär zu einem Verjüngungsabschnitt 6 des Grundelements 2 ausgebildet ist. Im Unterschied zu der ersten Ausführungsform sind der Verjüngungsabschnitt 6 und der Verbreiterungsabschnitt 14 bei der zweiten Ausführungsform nicht allmählich verjüngend, sondern stufenartig verjüngend vorgesehen. Alternativ zu der dargestellten einzelnen Stufe können auch zwei oder mehr Stufen vorgesehen sein.

Der Verjüngungsabschnitt 6 kann beispielsweise durch zumindest ein Profil 6a, vorzugsweise ein Hohlprofil 6a, vorgesehen sein. Das Profil 6a kann jedoch auch ein teilweise gefülltes Profil oder ein Vollprofil sein.

Das Profil 6a kann einen zumindest annähernd rechteckigen Querschnitt aufweisen und/oder aus Metall bestehen. Weiterhin kann an dem Profil 6a eine Lasche 6b oder ein Fortsatz 6b vorgesehen sein, mit der bzw. mit dem das Profil 6a an dem Grundelement 2 befestigt ist. Diese Befestigung kann vorzugsweise an dem oberen Ende 2a des Grundelements 2 vorgesehen sein. Die Befestigung der Lasche 6b oder des Fortsatzes 6b kann vorzugsweise durch versenkte Schrauben 6c erfolgen.

Weiterhin kann die Lasche 6b oder der Fortsatz 6b derart geformt sein, dass diese bzw. dieser flächig auf dem oberen Ende 2a des Grundelements 2 aufliegt. Dabei kann die Lasche 6b oder der Fortsatz 6b das obere Ende 2a des Grundelements 2 derart abschliessen, dass dieser Abschluss auf zumindest annähernd der gleichen Höhe H liegt, wie die Klappe 9 in der ersten Position. Damit kann die Vorrichtung in der ersten Position ebenerdig vorgesehen sein, womit diese das passieren der Vorrichtung nicht stört oder behindert.

Weiterhin kann die Oberseite der Hochwasserschutzvorrichtung zumindest weitgehend durch Metallteile ausgebildet sein, womit diese besser gegen Abnutzung, beispielsweise durch Befahren, geschützt ist und auch optisch ein vorteilhaftes Erscheinungsbild bietet.

Bevorzugt kann die Klappe 9 um eine Achse A schwenkbar an dem Profil 6a befestigt sein. Alternativ kann die Klappe 9 an dem oberen Ende 2a des Grundelements 2 vorgesehen sein. Die Befestigung kann lösbar, beispielsweise mittels Schrauben, erfolgen.

Das Wandelement 3 weist weiterhin ein Klappengegenelement 30 auf. Das Klappengegenelement 30 kann integral mit dem Wandelement 3 vorgesehen sein, oder aber an dem Wandelement 3 angebracht sein.

Das Klappengegenelement kann beispielsweise eine Nut im Wandelement 3 sein, wie in Bezug auf die erste Ausführungsform offenbart. Weiterhin kann das Klappengegenelement ein Anschlag sein, der beispielsweise durch einen Vorsprung des Wandelements 3 vorgesehen ist. Ebenso kann das Klappengegenelement als eine an dem Wandelement (3) vorgesehene Schiene, die eine Nut aufweist, ausgebildet sein. Die Nut der Schiene weist in Richtung der Klappe 3. Vorzugsweise besteht die Schiene aus Metall.

Vorliegend ist das Klappengegenelement 30 ein Winkelelement 30, das sich in Richtung der Klappe 9 bzw. nach unten öffnet. Das Winkelelement 30 kann aus einem Metall hergestellt sein. Weiterhin kann das Winkelelement 30 einen Öffnungswinkel aufweisen, der mit dem Anstellwinkel der Klappe 9 in der zweiten Position korrespondiert. In anderen Worten kann der Öffnungswinkel des Winkelelements 30 in Bezug auf die Vertikale derart eingerichtet sein, dass dieser zumindest annähernd mit dem Anstellwinkel der Klappe 9 in Bezug auf die Vertikale in der zweiten Position übereinstimmt.

Es kann nicht nur ein Winkelelement 30 vorgesehen sein, sondern können auch zwei oder mehr Winkelelemente 30 vorgesehen sein, welche auf gleicher Höhe des Wandelements 3 angebracht sind.

Die Figuren 15 und 16 zeigt das Wandelement 3 während der Bewegung von der ersten Position in die zweite Position.

Diese Bewegung in die zweite Position beinhaltet ein Anheben des Wandelements 3 durch Auftrieb und, unter Umständen, auch ein geringfügiges Absenken des Klappengegenelements 30 in das freie Ende 9a der Klappe 9.

Damit zeigen die Figuren 15 und 16 einen Zustand, in welchem die Klappe 9 kurz vor der formschlüssigen Verbindung mit dem Klappengegenelement 30 steht. Wird ausgehend von dem Zustand der Figuren 15 und 16 das Wandelement 30 abgesenkt, greift das freie Ende 9a der Klappe 9 in das Klappengegenelement 30 ein, um das Wandelement in der zweiten Position zu halten.

Dies ist in der Fig. 17 gezeigt, welche die Hochwasserschutzvorrichtung in der zweiten Position des Wandelements 3 zeigt.

Das Klappengegenelement 30 kann somit mit dem freien Ende 9a der Klappe 9 durch Formschluss verbunden werden, wenn sich das Wandelement 3 in die zweite Position bewegt.

Der (vorliegend halbe) Formschluss zwischen Klappengegenelement 30 und Ende 9a bewirkt eine Sperrung der Bewegung des Wandelements 3 von der zweiten Position in die erste Position. Damit kann das Wandelement 3 in der zweiten Position gehalten werden, selbst falls der Auftrieb nicht (mehr) ausreichend ist, um das Wandelement 3 nach oben zu drücken.

Zudem stützt die Klappe 9 in der zweiten Position das Wandelement 3, da die Klappe 9 zumindest einen Teil des auf das Wandelement 3 wirkenden Kippmoments durch das Hochwasser aufnehmen kann. Insofern ist die vorliegende Hochwasserschutzvorrichtung vorteilhaft stabiler und robuster ausgestaltet.

Durch erneutes, beispielsweise manuelles, Anheben des Wandelements 3 kann das freie Ende 9a der Klappe 9 wieder von dem Klappengegenelement 30 gelöst werden (s. Fig. 6 u. 7).

Alternativ kann ein Anheben des Wandelements 3 auch durch eine Zufuhr von Flüssigkeit in den Aufnahmeraum 4 bewirkt werden, wobei die Flüssigkeit nicht von dem Hochwasser herrührt. Vorzugsweise kann eine Einrichtung für eine Zufuhr und Abfuhr von Flüssigkeit in den Aufnahmeraum 4, beispielsweise einen Hydranten-Anschluss oder einen Rohranschluss, vorgesehen sein, so dass das Wandelement 3 durch Flüssigkeitszufuhr aus der zweiten Position angehoben werden kann, um die schwenkbare Klappe 9 von dem Klappengegenelement 30 zu lösen.

In anderen Worten kann die Stellung des Wandelements 3 durch die Einrichtung für eine Zufuhr und Abfuhr von Flüssigkeit in den Aufnahmeraum 4 manuell nach Belieben gesteuert werden, indem die Wassermenge in dem Aufnahmeraum 4 eingestellt werden kann. Dies erlaubt eine bedarfsgemäße Verwendung der vorliegenden Hochwasserschutzvorrichtung. Beispielsweise kann durch eine gesteuerte Flüssigkeitszufuhr das Wandelement 3 präventiv angehoben werden, falls situativ erforderlich.

Weiterhin ist die Geometrie der Hochwasserschutzvorrichtung derart ausgelegt, dass ein vertikaler Abstand des Klappengegenelements 30 zu dem Verbreiterungsabschnitt 14 ausreichend ist, dass die Klappe 9 in das Klappengegenelement 30 eingreifen kann.

Fig. 18 zeigt eine ausschnittsweise horizontale Querschnittsansicht zweier nebeneinander angeordneter Wandelemente 3 mit einem Vorsprung 3f und einer Vertiefung 3e als eine optionale Weiterbildung der ersten und zweiten Ausführungsform.

Die Wandelemente 3 können somit an deren zueinander zugewandten kürzeren Seiten 3d eine Vertiefung 3e und einen komplementären Vorsprung 3f mit einem Spalt 3g zwischen Vertiefung 3e und Vorsprung 3f aufweisen.

Damit kann das eine Wandelement 3, vorzugsweise vollständig berührungsfrei, in das andere Wandelement 3 eingreifen. Die Vertiefung 3e kann beispielsweise durch zwei Schenkel 3h vorgesehen sein, wobei bevorzugt die Schenkel 3h die Außenwände des Wandelements 3 jeweils fortführen.

Die Schenkel 3h sind in Fig. 18 als Teil des Wandelements 3 vorgesehen und sind somit einheitlich oder einstückig mit dem Wandelement 3 vorgesehen. Beispielsweise können die Schenkel 3h gemeinsam mit dem Wandelement 3 aus Beton gegossen sein. Alternativ können die Schenkel auch weiter innenliegend, abgesetzt zur Außenwand des Wandelements 3, vorgesehen sein.

Die Vertiefung 3e und der Vorsprung 3f sind vorzugsweise länglich vorgesehen. Die Vertiefung 3e und der Vorsprung 3f können sich über die gesamte Höhe der Wandelemente 3 erstrecken oder aber nur über einen Teil der Höhe der Wandelemente 3.

Zwischen dem Vorsprung 3f und den Schenkeln 3h ist ein Spalt 3g vorgesehen, der es einer Flüssigkeit, insbesondere Wasser, ermöglicht, in den Aufnahmeraum 4 einzudringen. Insofern erlaubt der Spalt 3g nicht nur eine einfachere Montage der Hochwasserschutzvorrichtung aufgrund des damit vorgesehen Spiels für den Einbau, sondern auch ein schnelles Eindringen der Flüssigkeit in den Aufnahmeraum 4.

Weiterhin wird bei dieser Weiterbildung ein ansonsten geradewegs durchgängiger Freiraum zwischen zwei Wandelementen unterbrochen, womit das Hochwasser nicht geradlinig zwischen zwei Wandelementen 3 durchtreten kann.

Alternativ können auch mehr als eine Vertiefung 3e und mehr als ein komplementärer Vorsprung 3f vorgesehen sein. Beispielsweise können eine Mehrzahl von Vertiefungen und eine Mehrzahl von komplementären Vorsprüngen derart vorgesehen sein, dass Vertiefungen und Vorsprünge wiederholt ineinander einkämmen.

Weiterhin kann der Vorsprung 3f, im Unterschied zu der in Fig. 18 gezeigten Form, nicht annähernd quadratisch vorgesehen sein, sondern kann beispielsweise plattenförmig hervorstehend, dreiecksförmig oder trapezförmig vorgesehen sein. In gleicher Weise kann die Vertiefung 3e auch von der in der Fig. 18 gezeigten Form abweichen und beispielsweise schlitzförmig, dreiecksförmig oder trapezförmig vorgesehen sein.

Fig. 19 zeigt eine ausschnittsweise horizontale Querschnittsansicht zweier nebeneinander angeordneter Wandelemente 3 mit alternativ vorgesehenem Vorsprung 3f und alternativ vorgesehener Vertiefung 3e als weitere optionale Weiterbildung der ersten und zweiten Ausführungsform.

Zur Vermeidung von Wiederholungen werden nachstehend nur die Unterschiede der Weiterbildung der Fig. 18 zu der Weiterbildung der Fig. 19 dargelegt.

Die Weiterbildung der Fig. 19 unterscheidet sich zu der in der Fig. 18 gezeigten Weiterbildung darin, dass die Schenkel 3h, die die Vertiefung 3e bilden, und der Vorsprung 3f nicht einheitlich oder einstückig mit den Wandelementen 3 ausgebildet sind.

Vielmehr ist ein separates U-förmiges Element 3i mit zwei Schenkeln 3h vorgesehen, welches an dem aus Beton gegossenen Teil des Wandelements 3 angebracht werden kann. Ebenso ist der Vorsprung 3f als separates Element vorgesehen, welches an dem aus Beton gegossenen Teil des Wandelements 3 angebracht ist.

Beispielsweise können das U-förmige Element 3i und der Vorsprung 3f aus Metall bestehen. Dabei kann der Vorsprung 3f ein Metallhohlprofil und eine, beispielsweise daran angeschweisste, Basisplatte 3j zur Befestigung an dem aus Beton gegossenen Teil des Wandelements 3 aufweisen.

Im Übrigen kann auch nur eines des U-förmigen Elements 3i und des Vorsprungs 3f als separates Teil vorgesehen sein, während das andere einheitlich oder einstückig vorgesehen ist.

Die vorliegende Erfindung ist nicht auf die oben beschriebene Ausführungsformen beschränkt. Vielmehr sind Modifikationen der Hochwasserschutzvorrichtung möglich. Insbesondere können die einzelnen Elemente, wie z.B. das Grundelement und/oder das Wandelement, von der oben beschriebenen Form und/oder Grösse abweichen.

Bei der ersten Ausführungsform ist die Halteeinrichtung durch die zumindest eine Klappe des Grundelements, die in die zumindest eine Nut des Wandelements eingreift, gebildet. Es kann jedoch auch eine andere Halteeinrichtung vorgesehen sein, die ausgebildet ist, das Wandelement in der zweiten Position zu halten und/oder zu verhindern, dass das Wandelement in die erste Position zurückkehrt. Derartiges ist beispielhaft in Bezug auf die erste Ausführungsform erläutert.

Weiter können Merkmale der ersten und der zweiten Ausführungsform beliebig miteinander kombiniert werden, solange der Fachmann dies als ausführbar erachtet.

Beispielsweise kann die Geometrie des Grundelements 2 der ersten Ausführungsform (und vorzugsweise damit einhergehend des Verjüngungsabschnitts 6 und des Verbreiterungsabschnitt 16) mit dem Klappengegenelement 30 der zweiten Ausführungsform, vorzugsweise mit dem dort erläuterten Winkelelement 30, kombiniert werden.

Weiterhin kann beispielsweise der Hubwagen 20 auch mit der zweiten Ausführungsform kombiniert beziehungsweise mit dieser verwendet werden.

Zudem kann beispielsweise die Klappe 9 der zweiten Ausführungsform, vorzugsweise inklusive deren Befestigung am Profil 6a, mit dem Wandelement 3 und dessen Nut kombiniert werden.

Weiterhin kann die Klappe 9 der zweiten Ausführungsform auch an dem Kammelement 7 der ersten Ausführungsform befestigt werden.

Weiterhin kann die zumindest eine Klappe auch als ein Hebelarm ausgebildet sein.

Zudem muss die Klappe nicht zwingend flächig bzw. plattenförmig ausgebildet sein, diese kann auch stabförmig oder in anderen Querschnittsformen, beispielsweise T-förmig oder X-Förmig, vorgesehen sein.

## Patentansprüche

1. Hochwasserschutzvorrichtung, umfassend zumindest ein Grundelement (2) und ein Wandelement (3),
wobei das Grundelement (2) dazu ausgebildet ist, in den Untergrund eingebracht zu sein, und das Grundelement (2) einen Aufnahmeraum (4) für das Wandelement (3) bildet,
das Wandelement (3) in Bezug auf das Grundelement (2) eine erste Position einnehmen kann, in der es vollständig in dem Aufnahmeraum (4) aufgenommen ist, und eine zweite Position, in der es aus dem Aufnahmeraum (4) vorsteht,
wobei die Hochwasserschutzvorrichtung (1) so ausgebildet ist, dass das Wandelement (3) durch Einbringen einer Flüssigkeit, insbesondere Wasser, in den Aufnahmeraum (4) von der ersten Position in die zweite Position bringbar ist, und
wobei das Wandelement (3) weiter zumindest ein Klappengegenelement (30) aufweist und das Grundelement (2) zumindest eine schwenkbare Klappe (9) umfasst, die ausgebildet ist, in das Klappengegenelement (30) einzugreifen, wenn das Wandelement (3) in der zweiten Position vorgesehen ist, um das Wandelement (3) in der zweiten Position zu halten.

2. Hochwasserschutzvorrichtung nach Anspruch 1, wobei die Klappe (9) so ausgebildet ist, dass ein freies Ende (9a) der Klappe (9) an einer Seitenwand (10) des Wandelements (3) anliegt, während sich das Wandelement von der ersten in die zweite Position bewegt.

3. Hochwasserschutzvorrichtung nach Anspruch 1 oder 2, wobei das zumindest eine Klappengegenelement (30) als Nut im Wandelement (3), als Anschlag, als Winkelelement, vorzugsweise aus Metall, oder als eine an dem Wandelement (3) vorgesehene Schiene, die eine Nut aufweist, ausgebildet ist.

4. Hochwasserschutzvorrichtung nach einem der Ansprüche 1 bis 3, wobei das zumindest eine Klappengegenelement (30) als Winkelelement derart vorgesehen ist, dass sich dieses in Richtung der Klappe (9) öffnet und/oder dass dieses ein freies Ende (9a) der Klappe (9) aufnehmen kann.

5. Hochwasserschutzvorrichtung nach einem der Ansprüche 1 bis 4, wobei die Klappe (9) derart eingerichtet ist, dass diese durch eine Bewegung des Wandelements (3) von der ersten Position in die zweite Position aufgeklappt werden kann.

6. Hochwasserschutzvorrichtung nach einem der Ansprüche 1 bis 5, wobei die Klappe (9) um eine Achse schwenkbar angeordnet ist, die sich parallel zu einer Längsrichtung (L1, L2) des Grundelements und/oder des Wandelements (3) erstreckt.

7. Hochwasserschutzvorrichtung nach einem der Ansprüche 1 bis 6, weiter aufweisend einen Verjüngungsabschnitt (6), welcher durch zumindest ein Profil (6a), vorzugsweise ein Hohlprofil aus Metall, an einem oberen Ende (2a) des Grundelements (2) ausgebildet ist.

8. Hochwasserschutzvorrichtung nach Anspruch 7, wobei das Profil (6) eine Lasche (6b) aufweist, mit der das Profil (6) an dem Grundelement (2) befestigt ist, wobei vorzugsweise die Lasche (6b) auf dem oberen Ende (2a) des Grundelements (2) aufliegt.

9. Hochwasserschutzvorrichtung nach einem der Ansprüche 7 oder 8, wobei die Klappe (9) schwenkbar an dem Profil (6) befestigt ist.

10. Hochwasserschutzvorrichtung nach einem der Ansprüche 1 bis 9, wobei die Klappe (9) derart ausgebildet ist, dass die Klappe (9) in der ersten Position zugleich als Abdeckplatte fungiert, die mit einem oberen Ende (2a) des Grundelements (2) abschliesst und/oder auf einem oberen Ende (2a) des Grundelements (2) aufliegt und/oder die auf dem Profil (6) aufliegt.

11. Hochwasserschutzvorrichtung nach einem der Ansprüche 1 bis 9, wobei das Grundelement (2) aus Beton gefertigt ist und/oder im Wesentlichen U-förmig ausgebildet ist, und/oder wobei das Wandelement (3) als ein Schwimmkörper ausgebildet ist und/oder aus Metall, Kunststoff oder Schaumstoff gefertigt ist und/oder das Wandelement (3) einen luftdichten Hohlraum (31) aufweist, und/oder wobei das Grundelement (2) eine Einrichtung für eine Zufuhr und Abfuhr von Flüssigkeit in den Aufnahmeraum (4), beispielsweise einen Hydranten-Anschluss, aufweist, so dass das Wandelement (3) aus der zweiten Position angehoben werden kann, um die Klappe (9) von dem Klappengegenelement (30) lösen zu können.

12. Hochwasserschutzvorrichtung nach einem der Ansprüche 1 bis 11, umfassend eine Mehrzahl von nebeneinander angeordneten Grundelementen (2) mit jeweiligen Wandelementen (3), wobei die Grundelemente (2) verbindungsfrei nebeneinander vorgesehen sind, sodass Flüssigkeit, insbesondere Wasser, durch einen zwischen benachbarten Grundelementen (2) vorgesehenen Spalt in die Aufnahmeräume (4) der Grundelemente (2) eindringen kann, und/oder wobei die Grundelemente (2) so nebeneinander angeordnet sind, dass die Mehrzahl der Wandelemente (3) in der zweiten Position der Wandelemente eine Schutzwand bildet, wobei vorzugsweise die Wandelemente (3) an deren zueinander zugewandten kürzeren Seiten (3d) eine Vertiefung (3e) und einen komplementären Vorsprung (3f) derart aufweisen, dass ein Spalt (3g) zwischen der Vertiefung (3e) und dem Vorsprung (3f) vorgesehen ist.

13. Verwendung einer Hochwasserschutzvorrichtung nach einem der Ansprüche 1 bis 12 zum Schutz vor Hochwasser, umfassend zumindest einen Schritt des Einbringens einer Flüssigkeit, insbesondere Wasser, in den Aufnahmeraum (4) des zumindest einen Grundelements (2) um das Wandelement (3) in die zweite Position zu bringen, wobei die Flüssigkeit vorzugsweise von einem Hydranten zugeführt wird und/oder wobei vorzugsweise Überschwemmungswasser in den Aufnahmeraum eindringt.

14. Verwendung nach Anspruch 13, weiter umfassend einen Schritt des Einbringens zumindest eines Grundelements (2), vorzugsweise einer Mehrzahl von Grundelementen, in den Untergrund, sodass das zumindest eine Grundelement (2) mit seinem oberen Ende (2a) an einer Oberfläche (16) des Untergrunds vorgesehen ist und/oder so, dass ein oberes Ende (3a) des zumindest einen Wandelements (3) an einer Oberfläche (16) des Untergrunds vorgesehen ist, und/oder
wobei das zumindest eine in der zweiten Position vorgesehene Wandelement (3) mit einer Abdeckeinrichtung, insbesondere in Form einer wasserdichten Plane, abgedeckt wird, wobei die Abdeckrichtung vorzugsweise zusätzlich einen Bereich des Untergrunds auf einer Seite des zumindest einen Wandelements, welche dem Überschwemmungswasser zugewandt ist, abdeckt.

15. Herstellungsverfahren für eine Hochwasserschutzvorrichtung nach einem der Ansprüche 7 bis 9, das Verfahren aufweisend die folgenden Schritte:
Herstellen des Grundelements (2);
Befestigen des Profils (6) an dem Grundelement (2);
Befestigen der schwenkbaren Klappe (9) an dem Profil (6).
